# EUROPÄISCHE PATENTANMELDUNG

(11) **EP 1 408 296 A2**
(43) Veröffentlichungstag der Anmeldung: **14.04.2004**
(21) Anmeldenummer: 03022100.6
(22) Anmeldetag: 02.10.2003
(51) Int. Cl.: F25D 11/00

(54) **Transportbehälter**

(30) Priorität: 09.10.2002 DE 20215519 U
(71) Anmelder: Wemo Kältetechnik GmbH, 78244 Gottmadingen (DE)
(72) Erfinder: Monhart, Peter, 8252 Schlatt TG (CH)
(74) Vertreter: Weiss, Peter, Dr.

(57) **Zusammenfassung**

Bei einem Transportbehälter, insbesondere für Eurokisten, aus einem allseits geschlossenen Gehäuse (8), dessen Innenraum durch eine verschliessbare Öffnung zugänglich ist, soll dem Gehäuse (8) ein Kühlaggregat (9) zugeordnet sein, welches eine Anschlussleitung (5) an eine Autobatterie (6) und/oder an Netzstrom aufweist.

## Beschreibung

Die Erfindung betrifft einen Transportbehälter, insbesondere für Eurokisten, aus einem allseits geschlossenen Gehäuse, dessen Innenraum durch einen verschliessbare Öffnung zugänglich ist.

### Stand der Technik

Derartiger Transportbehälter werden in vielen Anwendungsfällen dazu benutzt, Gegenstände aufzunehmen, um dann eine Mehrzahl dieser Gegenstände innerhalb eines Transportbehälters auf einem Fahrzeug zu transportieren. Derartige Transportbehälter können aus den verschiedensten Materialien bestehen.

In weiteren Anwendungsfällen ist es notwendig, ein Gut zu transportieren, welches während dem Transport gekühlt werden muss. Auch dies geschieht in Transportbehältern, wobei dann jedoch der Raum, in dem sich die Transportbehälter befinden, gekühlt wird. Für LKW sind hierzu spezielle Kühlanhänger oder Kühlauflieger bekannt. Diese Kühlanhänger bzw. Kühlauflieger haben den Nachteil, dass sie den gesamten Innenraum kühlen müssen, auch wenn sich nur wenige Transportbehälter in dem Kühlraum befinden. Ferner müssten zuerst die Transportbehälter selbst gekühlt werden, bevor das eigentliche Kühlgut mit Kälte beaufschlagt werden kann. Auch dies erfordert zusätzliche Energie.

### Aufgabenstellung

Der vorliegenden Erfindung liegt die Aufgabe zugrunde, einen Transportbehälter der o. g. Art zu entwickeln, bei dem eine Kühlung von zu kühlendem Gut wesentlich verbessert ist.

### Lösung

Zur Lösung dieser Aufgabe führt, dass dem Gehäuse ein Kühlaggregat zugeordnet ist, welches eine Anschlussleitung an eine Autobatterie und/oder an Netzstrom aufweist.

Bevorzugt befindet sich das Kühlaggregat in dem Transportbehälter, so dass möglichst wenig Kühlenergie verloren geht. Selbstverständlich besteht auch die Möglichkeit, es an dem Transportbehälter anzuordnen, allerdings würde es dann den Stauraum auf bspw. einer Ladepritsche eines LKWs unnötig beanspruchen.

Der besondere Vorteil der vorliegenden Erfindung liegt aber daran, dass zur Energieversorgung des Kühlaggregats eine Autobatterie verwendet wird. Vor allem beim Fahrbetrieb wird die Autobatterie ständig aufgeladen, so dass die Energieausbeute hervorragend ist. Aus diesem Grunde ist das Kühlaggregat mit 12/24 Volt betreibbar, bevorzugt jedoch auch mit 230 Volt Netzstrom, was vor allem bei der Standkühlung in Frage kommt, da bei Standkühlung der Transportbehälter direkt an das Netz angeschlossen werden kann.

Da sich das Kühlaggregat, wie oben beschrieben, bevorzugt innerhalb des Gehäuses befindet, kann die Kälte auch sofort auf das zu kühlende Gut übertragen werden, unabhängig davon, ob die Wende des Transportbehälters ebenfalls gekühlt sind. Im Gegenteil besteht die Möglichkeit, den Innenraum des Transportbehälters auszukleiden, insbesondere auszuschäumen, so dass keine Kühlenergie nach aussen abfliesst. Auch hierdurch wird nochmals der gesamte Energiehaushalt verbessert.

Teil des Kühlaggregats ist ein Kompressorkühlsystem für Fahrt- und/oder Standbetrieb. Diesem Kompressorkühlsystem sind bevorzugt Kühlschlangen oder auch Umluftkühler zugeordnet, die der Kälteabgabe dienen. In einem Ausführungsbeispiel ist daran, dass sich die Kühlschlangen bzw. der Umluftkühler hinter einem Innenblech im Gehäuse befinden, so dass nur dieses Blech gekühlt wird und die Kälte nach innen auf das zu kühlende Gut abstrahlen kann.

Bevorzugt ist in dem Kühlaggregat, bspw. unterhalb der Kühlschlangen, eine Tropfwasserverdunstung integriert. Hierdurch ist es nicht notwendig, das Tropfwasser von Zeit zu Zeit abzulassen.

Der Transportbehälter soll so ausgestaltet sein, dass er Eurokisten der Grösse 400 x 600 mm in geeignetem Umfang aufnimmt und leicht zu transportieren ist. Hierzu sind an seiner Aussenseite zwei, bevorzugt vier Traggriffe vorgesehen.

Die Temperatursteuerung im Inneren des Transportbehälters erfolgt bevorzugt elektronisch. Hierzu sind entsprechende Temperaturfühler und eine Regelungseinrichtung vorgesehen.

Weitere Vorteile, Merkmale und Einzelheiten der Erfindung ergeben sich aus der nachfolgenden Beschreibung eines bevorzugten Ausführungsbeispieles sowie anhand der Zeichnung; diese zeigt in
Figur 1 eine schematisch dargestellte Seitenansicht eines Fahrzeuges mit einem erfindungsgemässen Transportbehälter auf der Ladepritsche;
Figur 2 eine vergrössert dargestellte Seitenansicht des Transportbehälters gemäss Figur 1.

In Figur 1 ist schematisch ein Fahrzeug 1 mit einem Führerhaus 2 und einer gestrichelt angedeuteten Ladepritsche 3 dargestellt. Auf der Ladepritsche 3 sitzt ein erfindungsgemässer Transportbehälter 4 auf, der über eine Anschlussleitung 5 mit einer Batterie 6 des Fahrzeuges 1 verbunden ist.

In Figur 2 ist an der Anschlussleitung 5 ein Stecker 7 für eine Steckverbindung mit der Batterie 6 vorgesehen.

Der Transportbehälter 4 weist gemäss Figur 2 ein Gehäuse 8 auf, in welchem ein Kühlaggregat 9 integriert ist. Das Gehäuse 8 besitzt eine nicht näher gezeigte Öffnung, die verschliessbar ist und dem Einsetzen von zu kühlenden Gegenständen, bspw. von Eurokästen dient.

An dem Gehäuse 8 befinden sich Traggriffe 10.1 und 10.2, wobei lediglich zwei Traggriffe angedeutet sind, bevorzugt sind jedoch vier Traggriffe vorgesehen.

Zum Kühlaggregat 9 gehört ein vollhermetisches, transportstabiles Kompressorenkühlsystem 11, an welchem die Anschlussleitung 5 anschliesst. Über die Anschlussleitung 5 kann das Kompressorenkühlsystem 11 entweder mit 12/24 Volt bei Anschluss an eine Autobatterie oder mit 230 Volt bei Anschluss an Netzstrom verbunden werden, der Anschluss an die Autobatterie wird im Fahrbetrieb bevorzugt, der Anschluss an den Netzstrom zur Standkühlung.

Oberhalb des Kompressorenkühlsystems 11 befindet sich hinter einem Innenblech 12 ein eingeschäumter Verdampfer, bspw. mit Kühlschlangen 13. Allerdings kann dort auch ein nicht nähergezeigter Umluftkühler vorgesehen sein.

Unterhalb der Kühlschlangen 13 ist eine Tropfwasserverdunstung 14 vorgesehen, wobei diese bevorzugt in das Kühlaggregat 9 integriert ist.

Das Gehäuse 8 besteht bevorzugt aus einem Chromstahlblech oder sonstigem veredeltem Stahlblech und aus einem Stück, nicht etwa in Plattenbauweise. Auch der Innenboden besteht aus Chromstahlblech ohne überstehende Vorderkante (Rahmenprofil).

Die gesamte Temperatursteuerung in den Transportbehälter 4 erfolgt bevorzugt auf elektronischem Wege, wozu eine entsprechende Anzeige 15 angedeutet ist.

Die Innenabmessungen des Transportbehälters 4 sind so gewählt, dass eine möglichst grosse Anzahl an Eurokisten in den Abmessungen 400 x 600 mm eingesetzt werden kann.

| **Positionszahlenliste** | | | | | |
|---|---|---|---|---|---|
| 1 | Fahrzeug | 34 | | 67 | |
| 2 | Führerhaus | 35 | | 68 | |
| 3 | Ladepritsche | 36 | | 69 | |
| 4 | Transportbehälter | 37 | | 70 | |
| 5 | Anschlussleitung | 38 | | 71 | |
| 6 | Batterie | 39 | | 72 | |
| 7 | Stecker | 40 | | 73 | |
| 8 | Gehäuse | 41 | | 74 | |
| 9 | Kühlaggregat | 42 | | 75 | |
| 10 | Traggriff | 43 | | 76 | |
| 11 | Kompressorenkühlsystem | 44 | | 77 | |
| 12 | Innenblech | 45 | | 78 | |
| 13 | Kühlschlangen | 46 | | 79 | |
| 14 | Tropfwasserverdunstung | 47 | | | |
| 15 | Anzeige | 48 | | | |
| 16 | | 49 | | | |
| 17 | | 50 | | | |
| 18 | | 51 | | | |
| 19 | | 52 | | | |
| 20 | | 53 | | | |
| 21 | | 54 | | | |
| 22 | | 55 | | | |
| 23 | | 56 | | | |
| 24 | | 57 | | | |
| 25 | | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Transportbehälter, insbesondere für Eurokisten, aus einem allseits geschlossenen Gehäuse (8), dessen Innenraum durch eine verschliessbare Öffnung zugänglich ist,
**dadurch gekennzeichnet,**
**dass** dem Gehäuse (8) ein Kühlaggregat (9) zugeordnet ist, welches eine Anschlussleitung (5) an eine Autobatterie (6) und/oder an Netzstrom aufweist.

2. Transportbehälter nach Anspruch 1, **dadurch gekennzeichnet, dass** das Kühlaggregat (9) ein Kompressorkühlsystem (11) für Fahrt- und/oder Standbetrieb umfasst.

3. Transportbehälter nach Anspruch 1 oder 2, **dadurch gekennzeichnet, dass** das Kühlaggregat (9) Verdampfer (Kühlschlangen (13)) umfasst.

4. Transportbehälter nach Anspruch 1 oder 2, **dadurch gekennzeichnet, dass** das Kühlaggregat (9) einen Umluftkühler umfasst.

5. Transportbehälter nach Anspruch 3 oder 4, **dadurch gekennzeichnet, dass** sich die Kühlschlangen (13) bzw. der Umluftkühler hinter einem Innenblech (12) im Gehäuse (8) befindet.

6. Transportbehälter nach wenigstens einem der Ansprüche 1 bis 5, **dadurch gekennzeichnet, dass** dem Kühlaggregat (9) eine Tropfwasserverdunstung (14) zugeordnet ist.

7. Transportbehälter nach wenigstens einem der Ansprüche 1 bis 6, **dadurch gekennzeichnet, dass** am Gehäuse (8) zumindest zwei, bevorzugt vier Traggriffe (10.1, 10.2) vorgesehen sind.
